# FASCICULE DE BREVET EUROPEEN

(11) **EP 0 848 450 B1**
(45) Date de publication et mention de la délivrance du brevet: **03.04.2002**
(21) Numéro de dépôt: 97402888.8
(22) Date de dépôt: 01.12.1997
(51) Int. Cl.: H01R 4/24

(54) **Dispositif de raccordement d'un câble électrique avec un ou plusieurs autres conducteurs**
Anschlussvorrichtung von elektrischen Kabel mit ein oder einer Mehrzahl vom Leitern
Connection device of electrical cable with one or a plurality of conductors

(30) Priorité: 11.12.1996 FR 9615227
(43) Date de publication de la demande: 17.06.1998
(73) Titulaire: Manufacture D'Appareillage Electrique de Cahors, 46000 Cahors (FR)
(72) Inventeur: Laflace Treyture, Frédéric, 12200 Martiel (FR)
(74) Mandataire: Keib, Gérard

(56) Documents cités:
- FR-A- 2 436 509
- US-A- 1 489 835
- US-A- 4 550 965

## Description

La présente invention concerne un dispositif pour raccorder électriquement un câble principal avec une barre conductrice et / ou avec un ou plusieurs câbles secondaires.

On sait que dans les installations électriques basse-tension, on doit raccorder un câble principal avec divers câbles secondaires, dirigés vers des consommateurs et pouvoir connecter, à l'aide d'une cosse, un câble supplémentaire de branchement provisoire ou de réalimentation.

Ce raccordement est généralement effectué au moyen de serre-câbles reliés électriquement entre eux, au moyen de barres conductrices, elles-mêmes fixées sur des éléments isolants.

Les serre-câbles comprennent chacun une ou deux mâchoires serrées sur le câble.

Le document FR 2 436 509 décrit par ailleurs un connecteur adapté pour relier au moins deux câbles dont l'un est en liaison avec un éclateur parafoudre, ce connecteur comprenant également deux mâchoires.

Le but de la présente invention est de simplifier ces dispositifs de raccordements, tout en améliorant la connexion électrique et la protection électrique.

L'invention vise ainsi un dispositif pour raccorder électriquement un câble électrique principal avec une barre conductrice et / ou avec un ou plusieurs câbles secondaires, ces câbles comportant une âme conductrice entourée par une gaine isolante, le dispositif comprenant au moins deux mâchoires dentelées munies de dents disposées les unes en regard des autres, pour serrer le câble principal et traverser la gaine isolante pour venir en contact avec l'âme conductrice, et des moyens de raccordement électrique avec la barre conductrice et/ou les câbles secondaires.

Suivant l'invention, ce dispositif est caractérisé en ce qu'il comprend un élément métallique réalisé d'une seule pièce par découpage et pliage d'une tôle en métal conducteur, cet élément comportant les mâchoires dentelées et étant disposé dans un bloc en matière isolante duquel font saillie les dents des mâchoires, ce bloc étant recouvert par au moins un autre bloc en matière isolante, des moyens de serrage étant prévus pour serrer ledit autre bloc sur le câble principal s'étendant sur les mâchoires, et en ce que les deux mâchoires sont reliées l'une à l'autre par une bande de la tôle découpée.

L'élément découpé d'une seule pièce, assure ainsi simultanément les fonctions de mâchoires venant en prise avec l'âme du câble et d'organe assurant la liaison électrique entre le ou les conducteurs.

Il en résulte une simplification de la fabrication et une augmentation de la fiabilité des connexions électriques, du fait de la réduction du nombre de pièces et du nombre de contacts électriques.

De plus les deux mâchoires reliées électriquement entre elles, assurent une excellente connexion électrique avec l'âme du câble principal.

De préférence, chaque mâchoire venant en prise avec le câble principal comprend deux séries parallèles de dents.

Ces deux séries de dents permettent d'améliorer la connexion électrique.

Suivant plusieurs possibilités de l'invention, le courant électrique issu du câble principal peut être transmis, soit à une barre conductrice par une plage boulonnée plate, soit par des parties dentelées de la pièce découpée sur la même plaque métallique, formée en mâchoire, qui permettent de serrer des câbles secondaires de dérivation.

Un trou supplémentaire est prévu dans la pièce découpée, à un endroit accessible, pour permettre le raccordement avec une cosse boulonnée, d'un câble volant pour branchement provisoire ou réalimentation.

D'autres particularités et avantages de l'invention apparaîtront encore davantage dans la description ci-après:
- la figure 1 est une vue en perspective d'un élément découpé pour un dispositif de raccordement selon l'invention, dans la version de liaison directe avec une barre, par l'intermédiaire d'une plage plate boulonnable,
- la figure 2 est une vue en coupe longitudinale d'un dispositif de raccordement selon l'invention comprenant l'élément découpé de la figure 1,
- les figures 3 et 4 sont des vues en plan de l'élément découpé avant repliage de certaines de ses parties suivant deux solutions de formes, des liaisons entre les mâchoires dentelées inférieures et supérieures, un trou destiné à recevoir par boulonnage la cosse du câble de branchement provisoire ou de réalimentation,
- la figure 5 est une vue en perspective d'un élément découpé, pour un dispositif de raccordement suivant l'invention, dans sa version de liaison avec des câbles dérivés par l'intermédiaire de mâchoires secondaires,
- la figure 6 est une vue en coupe longitudinale d'un dispositif de raccordement selon l'invention dans la même version que la figure 5 comprenant l'élément découpé de cette figure 5,
- la figure 7 est une vue suivant la flèche F de la figure 6,
- les figures 8 et 9 sont des vues en plan de l'élément découpé relatif à la figure 5, avant repliage de certaines de ses parties, suivant deux solutions de formes, en fonction de la position relative des mâchoires dentelées du câble principal et de celles, secondaires destinées aux câbles dérivés.

Dans les figures 9, 10 et 11, un trou supplémentaire 32 est également figuré pour raccorder par boulonnage la cosse d'un câble de branchement provisoire ou de réalimentation. Ce trou peut également être avantageusement placé en 32a, pour permettre une meilleure accessibilité, et faciliter le raccordement provisoire. Les trous 38 servent pour le passage d'un boulon de serrage des mâchoires.

La figure 12 représente une variante de la figure 10 dans une version de liaison directe avec une barre, par l'intermédiaire d'une plage plate boulonnable. Un trou 32a est placé sur le dessus, sur la partie 26 de l'élément découpé.

Dans la réalisation des figures 1 à 4, le dispositif représenté permet de raccorder électriquement un câble 1, principal, (voir figure 2) avec une connexion rigide constituée par une barre conductrice 33 serrée avec un boulon 34 sur l'élément métallique 10.

Dans la réalisation des figures 5 à 7, le dispositif représenté permet de raccorder électriquement un câble principal 1 avec un ou plusieurs câbles 2 secondaires (voir figures 6 et 7). L'âme de ces câbles peut être constituée par un conducteur massif ou par un certain nombre de fils métalliques 4 entourés par une gaine isolante 5. Ces câbles 1, 2 sont serrés contre au moins une mâchoire 6, 7 dentelée dont les dents 8, 9 traversent la gaine isolante 5 et sont en contact avec l'âme 4.

Conformément à l'invention, le dispositif comprend un élément métallique 10 réalisé d'une seule pièce par découpage et pliage d'une tôle en métal conducteur (voir figures 1, 3, 4, 5, 8 et 9).

Cet élément 10 comporte plusieurs mâchoires dentelées 6, 6a, 7 espacées, et est disposé dans un bloc 11 en matière isolante duquel font saillie les dents 8, 9 des mâchoires 6, 6a, 7. Le bloc 11 ci-dessus est recouvert par un ou plusieurs autres blocs 12, 13 en matière isolante. Des moyens de serrage tels que des vis 14, 15 sont prévus pour serrer les blocs sur les câbles 1, 2 s'étendant sur les mâchoires 6, 7.

On voit sur les figures 2 et 6 que pour le câble principal 1, l'élément métallique 10 comprend une seconde mâchoire dentelée 6a, dont les dents 8 sont situées en regard des dents 8 de la première mâchoire 6. Ces deux mâchoires 6, 6a sont reliées l'une à l'autre par une bande 16 de la tôle découpée avantageusement de forme arquée.

Cette bande de tôle découpée peut également être de forme non arquée comme montré à la figure 10.

On voit d'autre part sur les figures 1 et 5, que chaque mâchoire 6, 6a destinée à venir en prise avec le câble principal 1 comprend deux séries parallèles de dents 8.

De plus, dans ces exemples, l'élément métallique 10 comprend quatre mâchoires 6, 6a venant en prise avec le câble principal 1, deux d'entre elles 6 étant situées dans un premier plan et les deux autres 6a dans un plan parallèle au premier. L'espace compris entre les deux paires de mâchoires permet l'insertion du câble 1.

Les deux mâchoires 6 situées dans le premier plan comprennent une première série de dents 8 situées dans le plan d'une bande longitudinale 17 et une seconde série de dents 8 situées dans le plan d'une portion de bande 18 parallèle à la bande longitudinale 17 et reliée à cette dernière par une bande transversale 19.

Par ailleurs, les deux mâchoires 6a situées dans le second plan comprennent deux séries de dents 8 situées chacune dans le plan d'une portion de bande 20. Les deux portions de bande 20 sont reliées d'une part par une bande transversale 21 et d'autre part par la bande arquée 16 qui relie chacune de ces mâchoires 6a à chacune des mâchoires 6 situées dans le premier plan.

Dans le cas des figures 1 à 3, de la bande transversale 16a qui relie les deux bandes 16, est issue une bande longitudinale munie d'un trou rond 32 qui permet de réaliser la liaison électrique avec une barre 33 par boulonnage.

Dans le cas de la figure 4, une seule bande 16 relie entre elles les mâchoires dentelées.

D'autre part, dans le cas des figures 5 à 8, chaque bande longitudinale 17 porte à une certaine distance de la mâchoire 6 venant en prise avec le câble principal 1, une mâchoire 7 venant en prise avec un câble 2 secondaire s'étendant dans la direction d'allongement de la bande longitudinale 17.

Dans le cas de la figure 9, les mâchoires 17 sont issues d'autres zones de l'élément conducteur en fonction des possibilités de la découpe et de la localisation choisie des câbles après pliage de cet élément conducteur.

En outre, dans le cas des figures 5 à 8, la mâchoire 7 venant en prise avec un câble 2 secondaire est ménagée sur une extrémité ondulée 17a de la bande longitudinale 17.

Comme indiqué sur les figures 6 et 7, les bandes longitudinales 17 et les portions de bandes 18, 20, sont logées dans des fentes pratiquées dans les blocs 11, 12, 13, serrés l'un contre l'autre.

Ces fentes maintiennent parfaitement l'élément 10 dans les blocs isolants 11, 12, 13.

Les figures 8 et 9 représentent en plan l'élément 10 découpé dans une tôle en métal ou alliage bon conducteur de l'électricité.

Pour obtenir l'élément 10 tel que représenté sur la figure 1, il suffit de replier à angle droit les bandes longitudinales 17 et les portions de bandes 18, 20, puis d'onduler l'extrémité des parties 17 dans le cas des figures 5 à 9, puis de plier en arc les bandes 16.

La figure 10 représente une autre version de réalisation d'un élément découpé dans une tôle.

Dans cette version, l'élément 10a comprend à l'une de ses extrémités deux séries de dents parallèles 8a perpendiculaires à une bande 25 qui est prolongée par une bande 26 repliée vers les deux séries de dents 8a ci-dessus.

Cette bande 26 repliée est elle-même bordée par des dents 8a disposées en regard des deux séries de dents 8a précitées.

Par ailleurs, la bande 25 est prolongée par une partie élargie 27 dans laquelle sont découpées latéralement des lames 28, 29, 30 portant chacune deux séries de dents 9a pliées perpendiculairement à ces lames.

La figure 11 représente une vue de dessus d'un module isolant 36 de raccordement de câbles, réalisé à partir de l'élément découpé 10a représenté sur la figure 10. Ce module permet de raccorder un câble principal 1 à trois câbles secondaires. Un bouchon isolant 37 protège l'accès au trou 32.

Bien entendu l'invention n'est pas limitée aux exemples de réalisation que l'on vient de décrire et on peut apporter à ceux-ci de nombreuses modifications sans sortir du cadre de l'invention tel que défini par les revendications.

## Revendications

1. Dispositif pour raccorder électriquement un câble électrique principal (1) avec une barre conductrice (33) et/ou avec un ou plusieurs câbles secondaires (2), ces câbles comportant une âme conductrice entourée par une gaine isolante, le dispositif comprenant au moins deux mâchoires dentelées (6, 6a) munies de dents (8) disposées les unes en regard des autres, pour serrer le câble principal et traverser la gaine isolante pour venir en contact avec l'âme conductrice, et des moyens de raccordement électrique avec la barre conductrice (33) et/ou les câbles secondaires (2),
**caractérisé en ce qu'**il comporte un élément métallique (10) réalisé d'une seule pièce par découpage et pliage d'une tôle en métal conducteur, cet élément (10) comprenant les mâchoires dentelées (6, 6a), et étant disposé dans un bloc (11) en matière isolante duquel font saillie les dents (8) des mâchoires (6, 6a), ce bloc (11) étant recouvert par au moins un autre bloc (12) en matière isolante, des moyens de serrage (14) étant prévus pour serrer ledit autre bloc sur le câble principal (1) s'étendant sur les mâchoires (6, 6a), et **en ce que** les deux mâchoires (6, 6a) sont reliées l'une à l'autre par une bande (16) formée dans la tôle découpée.

2. Dispositif conforme à la revendication 1, **caractérisé en ce que** la bande (16) est de forme arquée.

3. Dispositif conforme à la revendication 2, **caractérisé en ce que** chaque mâchoire (6, 6a) venant en prise avec le câble principal (1) comprend deux séries parallèles de dents (8).

4. Dispositif conforme à la revendication 3, **caractérisé en ce que** l'élément métallique (10) comprend quatre mâchoires (6, 6a) venant en prise avec le câble principal (1), deux (6) d'entre elles étant situées dans un premier plan et les deux autres (6a) dans un plan parallèle au premier.

5. Dispositif conforme à la revendication 4, **caractérisé en ce que** les deux mâchoires (6) situées dans le premier plan comprennent une première série de dents situées dans le plan d'une bande longitudinale (17) et une seconde série de dents situées dans le plan d'une portion de bande (18) parallèle à la bande longitudinale (17) et reliée à cette dernière par au moins une bande transversale (19).

6. Dispositif conforme à la revendication 4, **caractérisé en ce que** les deux mâchoires (6a) situées dans le second plan comprennent deux séries de dents situées chacune dans le plan d'une portion de bande (20), ces deux portions de bandes étant reliées d'une part par une bande transversale (21) et d'autre part par la bande (16) qui relie chacune de ces mâchoires (6a) à chacune des mâchoires (6) situées dans le premier plan.

7. Dispositif conforme à l'une des revendications 1 à 6, **caractérisé en ce que** l'élément métallique (10) comprend en outre une bande (35) munie d'un trou (32) permettant le raccordement par boulonnage avec une barre conductrice (33).

8. Dispositif conforme à l'une des revendications 5 ou 6, **caractérisé en ce que** chaque bande longitudinale (17) porte à une certaine distance de la mâchoire (6) venant en prise avec le câble principal (1), une mâchoire (7) venant en prise avec un câble (2) secondaire s'étendant dans la direction d'allongement de la bande longitudinale (17).

9. Dispositif conforme à la revendication 8, **caractérisé en ce que** la mâchoire (7) venant en prise avec un câble (2) secondaire est ménagée sur une extrémité ondulée (17a) de la bande longitudinale (17).

10. Dispositif conforme à la revendication 9, **caractérisé en ce que** les bandes longitudinales (17), les diverses bandes ondulées portant des mâchoires (7) et lesdites portions de bandes (18, 20) sont logées dans des fentes pratiquées dans les deux blocs (11, 12) serrés l'un contre l'autre.

11. Dispositif conforme à la revendication 1, **caractérisé en ce que** l'élément (10a) comprend à l'une de ses extrémités, deux séries de dents (8a) parallèles et perpendiculaires à une bande (25) qui est prolongée par une bande (26) repliée vers les deux séries de dents (8a) ci-dessus, cette bande repliée (26) étant elle-même bordée par des dents (8a) disposées en regard des deux séries de dents (8a) précitées.

12. Dispositif conforme à la revendication 11, **caractérisé en ce que** la bande (25) est prolongée par une partie élargie (27) dans laquelle sont découpées latéralement des lames (28, 29, 30) portant chacune deux séries de dents (9a) pliées perpendiculairement à ces lames.

## Patentansprüche

1. Vorrichtung zum elektrischen Anschließen eines elektrischen Hauptkabels (1) an eine Stromschiene (33) und/oder an ein oder mehrere Neben-Kabel (2), wobei diese Kabel durch eine Anzahl an Metalldrähten oder durch einen leitenden Kern gebildet sind, die von einer Isolier-Hülle umgeben ist, wobei das Hauptkabel von wenigstens einer gezähnten Klemme (6) geklemmt ist, deren Zähne (8) die Isolier-Hülle durchdringen und mit dem leitenden Kern in Verbindung stehen, **dadurch gekennzeichnet, daß** sie ein metallisches Element (10) umfaßt, das durch Schneiden und Biegen einstückig aus einem Blech aus leitendem Material hergestellt ist, wobei dieses Element (10) eine gezähnte Klemme (6) umfaßt und in einen Block (11) aus Isoliermaterial eingesetzt ist, von dem aus sich die Zähne (8) der Klemme (6) erstrecken, wobei dieser Block (11) von wenigstens einem anderen Block (12) aus Isoliermaterial bedeckt ist, wobei Klemmeinrichtungen (14) dafür vorgesehen sind, den anderen Block über das Hauptkabel (1) zu klemmen, das sich über die Klemme (6) erstreckt, und daß für das Hauptkabel (1) das metallische Element (10) eine zweite gezähnte Klemme (6a) umfaßt, deren Zähne gegenüber den Zähnen der ersten Klemme (6) angeordnet sind, wobei diese beiden Klemmen (6, 6a) untereinander durch einen geschnittenen Blechstreifen (16) verbunden sind.

2. Vorrichtung nach Anspruch 1, **dadurch gekennzeichnet, daß** der Streifen (16) bogenförmig ist.

3. Vorrichtung nach Anspruch 2, **dadurch gekennzeichnet, daß** jede Klemme (6, 6a), die mit dem Hauptkabel (1) in Kontakt kommt, zwei parallele Reihen von Zähnen (8) aufweist.

4. Vorrichtung nach Anspruch 3, **dadurch gekennzeichnet, daß** das metallische Element (10) vier Klemmen (6, 6a) umfaßt, die mit dem Hauptkabel (1) in Kontakt kommen, wobei zwei (6) von diesen in einer ersten Ebene und die anderen beiden (6a) in einer zur ersten parallelen Ebene angeordnet sind.

5. Vorrichtung nach Anspruch 4, **dadurch gekennzeichnet, daß** die beiden in der ersten Ebene angeordneten Klemmen (6) eine erste Zahnreihe, die in der Ebene eines Längsstreifens (17) angeordnet ist, und eine zweite Zahnreihe umfassen, die in der Ebene eines Streifenabschnittes (18) angeordnet ist, der parallel zum Längsstreifen (17) und mit letzterem durch wenigstens einen transversalen Streifen (19) verbunden ist.

6. Vorrichtung nach Anspruch 4, **dadurch gekennzeichnet, daß** die beiden in der zweiten Ebene angeordneten Klemmen (6a) zwei Zahnreihen umfassen, wobei jede von diesen in der Ebene eines Streifenabschnittes (20) angeordnet ist, wobei diese beiden Streifenabschnitte einerseits durch einen transversalen Streifen (21) und andererseits durch den Streifen (16) verbunden sind, der jede dieser Klemmen (6a) mit jeder der Klemmen (6), die in der ersten Ebene angeordnet sind, verbindet.

7. Vorrichtung nach einem der Ansprüche 1 bis 6, **dadurch gekennzeichnet, daß** das metallische Element (10) außerdem einen Streifen (35) umfaßt, der mit einem Loch (32) versehen ist, das die Verbindung durch eine Bolzenverbindung mit einer Stromschiene (33) ermöglicht.

8. Vorrichtung nach einem der Ansprüche 5 oder 6, **dadurch gekennzeichnet, daß** jeder Längsstreifen (17) in einem gewissen Abstand zur Klemme (6), die mit dem Hauptkabel (1) in Kontakt kommt, eine Klemme (7) aufweist, die mit einem Nebenkabel (2) in Kontakt kommt, das sich in Verlängerungsrichtung des Längsstreifens (17) erstreckt.

9. Vorrichtung nach Anspruch **8, dadurch gekennzeichnet, daß** die Klemme (7), die mit dem Nebenkabel (2) in Kontakt kommt, an einem gekröpften Ende (17a) des Längsstreifens (17) angeordnet ist.

10. Vorrichtung nach Anspruch 9, **dadurch gekennzeichnet, daß** die Längsstreifen (17), die diversen gekröpften Streifen, die die Klemmen (7) umfassen, und die Streifenabschnitte (18, 20) in Schlitzen untergebracht sind, die in die beiden gegeneinander verklemmten Blöcke (11, 12) eingearbeitet sind.

11. Vorrichtung nach Anspruch 1, **dadurch gekennzeichnet, daß** das Element (10a) an einem seiner Enden zwei parallele Zahnreihen (8a) und einen dazu senkrechten Streifen (25) umfaßt, der durch einen Streifen (26) verlängert ist, der in Richtung der beiden Zahnreihen darüber zurückgebogen ist, wobei dieser gebogene Streifen (26) selbst mit gegenüber den beiden oben erwähnten Zahnreihen (8a) angeordneten Zähnen (8a) versehen ist.

12. Vorrichtung nach Anspruch 11, **dadurch gekennzeichnet, daß** der Streifen (25) durch einen verbreiterten Teil (27) verlängert ist, in dem dünne Streifen (28, 29, 30) ausgeschnitten sind, wobei jede von diesen zwei Zahnreihen (9a) umfaßt, die senkrecht zu diesen dünnen Streifen gebogen sind.

## Claims

1. Device for electrically connecting a main electrical cable (1) to a busbar (33) and/or to one or more secondary cables (2), these cables having a conducting core surrounded by an insulating sheath, the device comprising at least two toothed jaws (6, 6a) provided with teeth (8) placed opposite one another, in order to clamp the main cable and pass through the insulating sheath in order to come into contact with the conducting core, and means for electrical connection to the busbar (33) and/or the secondary cables (2),
**characterized in that** it comprises a metal element (10) made as a single piece by cutting and bending a sheet of conducting metal, this element (10) including the toothed jaws (6, 6a) and being placed in a block (11) of insulating material, from which the teeth (8) of the jaws (6, 6a) project, this block (11) being covered by at least one other block (12) of insulating material, clamping means (14) being provided for clamping the said other block onto the main cable (1) which extend over the jaws (6, 6a), and **in that** the two jaws (6, 6a) are joined together by a strip (16) formed from the cut sheet.

2. Device according to Claim 1, **characterized in that** the strip (16) is of arcuate shape.

3. Device according to Claim 2, **characterized in that** each jaw (6, 6a) engaging with the main cable (1) comprises two parallel series of teeth (8).

4. Device according to Claim 3, **characterized in that** the metal element (10) comprises four jaws (6, 6a) engaging with the main cable (1), two (6) of them lying in a first plane and the other two (6a) in a plane parallel to the first.

5. Device according to Claim 4, **characterized in that** the two jaws (6) lying in the first plane comprise a first series of teeth lying in the plane of a longitudinal strip (17) and a second series of teeth lying in the plane of a portion of a strip (18) parallel to the longitudinal strip (17) and joined to the latter by at least one transverse strip (19).

6. Device according to Claim 4, **characterized in that** the two jaws (6a) lying in the second plane comprise two series of teeth, each lying in the plane of a portion of a strip (20), these two portions of strips being joined, on the one hand, by a transverse strip (21) and, on the other hand, by the strip (16) which joins each of these jaws (6a) to each of the jaws (6) lying in the first plane.

7. Device according to one of Claims 1 to 6, **characterized in that** the metal element (10) furthermore includes a strip (35) provided with a hole (32) allowing connection to a busbar (33) by bolting.

8. Device according to either of Claims 5 and 6, **characterized in that** each longitudinal strip (17) has, at a certain distance from the jaw (6) engaging with the main cable (1), a jaw (7) which engages with a secondary cable (2) extending in the direction of elongation of the longitudinal strip (17).

9. Device according to Claim 8, **characterized in that** the jaw (7) engaging with a secondary cable (2) is provided on a corrugated end (17a) of the longitudinal strip (17).

10. Device according to Claim 9, **characterized in that** the longitudinal strips (17), the various corrugated strips having jaws (7) and the said portions of strips (18, 20) are housed in slots made in the two blocks (11, 12) clamped together.

11. Device according to Claim 1, **characterized in that** the element (10a) includes, at one of its ends, two series of teeth (8a) parallel and perpendicular to a strip (25) which is extended by a strip (26) bent back to the above two series of teeth (8a), this bent-back strip (26) itself being bordered by teeth (8a) arranged opposite the two aforementioned series of teeth (8a).

12. Device according to Claim 11, **characterized in that** the strip (25) is extended by a widened part (27) in which blades (28, 29, 30) are cut laterally, each blade having two series of teeth (9a) bent perpendicularly to these blades.
